# FASCICULE DE BREVET EUROPEEN

(11) **EP 2 088 255 B1**
(45) Date de publication et mention de la délivrance du brevet: **18.01.2012**
(21) Numéro de dépôt: 09152610.3
(22) Date de dépôt: 11.02.2009
(51) Int. Cl.: E04C 1/42

(54) **Bloc de verre à effet décoratif**
Glasbaustein mit dekorativem Effekt
Block of glass for decorative purposes

(30) Priorité: 11.02.2008 FR 0800692
(43) Date de publication de la demande: 12.08.2009
(73) Titulaire: Altiver, 93160 Noisy le Grand (FR)
(72) Inventeur: Tabich, Abdelhamid, 95360 Montmagny (FR)
(74) Mandataire: Cabinet Plasseraud

(56) Documents cités:
- WO-A-2006/106218
- BE-A- 379 399
- DE-A1- 2 848 124
- DE-B- 1 082 385
- DE-U- 1 963 110
- DE-U1-202005 015 918
- US-A- 2 714 816
- US-A- 2 931 270

## Description

La présente invention concerne un bloc de verre à effet décoratif pour l'élévation totale ou partielle d'une paroi, du type constitué par deux modules creux réalisés par moulage séparément et accolés fixement ensuite l'un contre l'autre par leurs bords périphériques, pour former un volume vide entre leurs faces internes, caractérisé en ce que lesdites faces internes des modules formant le bloc sont lisses, et en ce qu'au moins l'une de leurs faces externes comporte un élément de décor, obtenu de moulage avec ladite face externe, ou rapporté sur celle-ci.

Dans les blocs de verre connus de ce type, l'effet décoratif est obtenu en réalisant des reliefs, généralement des stries, sur la face interne des modules à assembler.

En effet, l'usage dans ce domaine enseigne que le fond de la matrice de moulage est plat et que c'est le poinçon qui comporte le motif à obtenir par estampage sur la face interne du module, lors de l'opération de moulage.

Une telle méthode limite bien entendu le choix des motifs et c'est pourquoi, selon une première phase de la démarche inventive répondant à un préjugé vaincu, il a été recherché, au contraire, à réaliser une face interne lisse et une face externe du module comportant le/les éléments de décor.

Ainsi, tout type de motif est autorisé, sans limite en épaisseur car s'affranchissant du volume interne du bloc qui est défini selon des dimensions imposées.

De plus, il faut considérer qu'il est recommandé, et cela plus particulièrement dans le moulage du verre, de respecter une épaisseur relativement constante du produit fini car il est préférable, pour éviter tout problème de tension interne, d'obtenir un refroidissement court et constant dans toutes ses zones.

Enfin, selon la technique traditionnelle, il ne pouvait être obtenu que des motifs de la même couleur et de la même matière que les modules de base constituant le bloc de verre.

Par ailleurs, WO2006106218 décrit un élément de construction, de type brique ou parpaing, pour participer à l'édification de parois, de cloisons, de dalles, de dispositifs de fermeture tels que volets ou portes, notamment pour bâtiments, comprenant au moins un volume, en particulier prismatique ou cylindrique, limité par une première et une seconde faces parallèles en matériau transparent et des parois latérales présenté comme particulièrement adapté à la décoration architecturale. L'invention a en fait pour but, surtout, de fournir un dispositif qui permette d'avoir une image nette de l'extérieur sans être vu et d'amener de la lumière à l'intérieur du bâtiment.

La présente invention a pour but de surmonter toutes ces difficultés contraignantes et limitatives dans la réalisation de motifs nouveaux, de toutes formes et de toutes couleurs.

A cet effet, elle concerne un bloc de verre (1) à effet décoratif pour l'élévation totale ou partielle d'une paroi, du type constitué par deux modules creux (2,3) réalisés par moulage séparément et accolés fixement ensuite l'un contre l'autre par leurs bords périphériques, pour former un volume vide (4) entre leurs faces internes (2a,3a), caractérisé en ce que lesdites faces internes (2a,3a) des modules (2,3) formant le bloc (1) sont lisses, et en ce qu'au moins l'une de leurs faces externes (2b,3b) comporte une empreinte (6) concave obtenue lors du moulage de celui-ci et susceptible de recevoir un élément de décor (5) rapporté, dont la base (7) est sensiblement correspondante à l'empreinte (6) et en ce que la face interne lisse (2a,3a) du module (2,3) comportant l'empreinte concave (6), destinée à recevoir l'élément de décor (5), comporte une zone convexe correspondante (8), de manière à obtenir un module d'épaisseur (e) constante.

La présente invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée en référence aux dessins annexés sur lesquels :
La figure 1 est une vue en coupe transversale d'un bloc de verre selon un premier exemple de réalisation de l'invention.
La figure 2 est une vue en coupe transversale d'un bloc de verre selon un second exemple de réalisation de l'invention.
La figure 3 est une vue frontale d'un bloc de verre selon l'exemple de réalisation de la figure 2.

Le bloc de verre globalement désigné sur la figure 1 est à effet décoratif et est destiné à l'élévation totale ou partielle d'une paroi, du type constitué par deux modules creux 2,3 réalisés par moulage séparément et accolés fixement ensuite l'un contre l'autre par leurs bords périphériques, pour former un volume vide 4 entre leurs faces internes 2a,3a.

Les blocs de verre sont, de manière connue, assemblés entre eux par l'intermédiaire de joints en ciment ou de profilés intercalaires de remplissage ayant des profils complémentaires à ceux des chants des blocs, pour être collés sur ceux-ci.

Le bloc de verre 1 selon l'invention diffère des blocs de verre traditionnels en ce que lesdites faces internes 2a,3a des modules 2,3 formant le bloc 1 sont lisses, et en ce qu'au moins l'une de leurs faces externes 2b,3b comporte un élément de décor 5, obtenu de moulage avec ladite face externe 2b,3b, ou rapporté sur celle-ci.

Selon un mode préférentiel de réalisation représenté sur la figure 1, la face externe 2b,3b d'au moins l'un des modules 2,3 le formant comporte une empreinte 6 concave obtenue lors du moulage de celui-ci et susceptible de recevoir un élément de décor 5 rapporté, dont la base 7 est sensiblement correspondante à l'empreinte 6.

Par ailleurs, la face interne lisse 2a,3a du module 2,3 comportant l'empreinte concave 6, destinée à recevoir l'élément de décor 5, comporte une zone convexe correspondante 8, de manière à obtenir un module d'épaisseur « e » constante.

Selon le présent exemple de réalisation, et comme le montrent les figures, l'élément de décor 5 est rapporté dans l'empreinte 6 de la face externe du module par collage.

Mais il est également possible que l'élément de décor 5 soit rapporté dans l'empreinte 6 de la face externe du module par surmoulage.

Egalement, selon le même exemple de la figure 1, l'empreinte externe 6 du module 2,3 recevant l'élément de décor 5 est de forme circulaire et comporte un chanfrein périphérique interne 9 formant un évasement s'adaptant à une base correspondante 7 de l'élément de décor 5, de forme globalement hémisphérique.

Mais il est bien entendu imaginable que l'empreinte externe 6 du module 2,3 recevant l'élément de décor 5 soit de forme polygonale et comporte un chanfrein périphérique interne 9 formant un évasement s'adaptant à une base correspondante 7 de l'élément de décor 5, de forme globalement pyramidale.

Quelle que soit la forme de l'élément de décor 5 logé dans l'empreinte concave 6, celui-ci peut être réalisé en verre ou dans toute autre matière, de couleur différente ou non de celle du module 2,3 du bloc 1 le supportant.

Egalement, de manière non représentée, l'élément de décor 5 logé dans l'empreinte concave 6 peut être un miroir.

Selon une variante de réalisation, l'élément de décor logé dans l'empreinte externe concave 6 du module 2,3 est constitué par une pluralité de diodes électroluminescentes 10, rapportées sur un support 5A destiné à être logé par sa base dans l'empreinte 6 de forme correspondante, lesdites diodes 10 étant alimentées par des cellules photovoltaïques 11 disposées sur la même face externe 2b,3b du module 2,3, autour ou à l'intérieur de l'élément de décor 5A.

## Revendications

1. Bloc de verre (1) à effet décoratif pour l'élévation totale ou partielle d'une paroi, du type constitué par deux modules creux (2,3) réalisés par moulage séparément et accolés fixement ensuite l'un contre l'autre par leurs bords périphériques, pour former un volume vide (4) entre leurs faces internes (2a,3a), **caractérisé en ce que** lesdites faces internes (2a,3a) des modules (2,3) formant le bloc (1) sont lisses, et **en ce qu'**au moins l'une de leurs faces externes (2b,3b) comporte une empreinte (6) concave obtenue lors du moulage de celui-ci et susceptible de recevoir un élément de décor (5) rapporté, dont la base (7) est sensiblement correspondante à l'empreinte (6) et **en ce que** la face interne lisse (2a,3a) du module (2,3) comportant l'empreinte concave (6), destinée à recevoir l'élément de décor (5), comporte une zone convexe correspondante (8), de manière à obtenir un module d'épaisseur (e) constante.

2. Bloc de verre selon la revendication 1, **caractérisé en ce que** le volume vide (4) est unique.

3. Bloc de verre selon l'une des revendications 1 ou 2, **caractérisé en ce que** l'élément de décor (5) est rapporté dans l'empreinte (6) de la face externe du module par collage.

4. Bloc de verre selon l'une des revendications 1 ou 2, **caractérisé en ce que** l'élément de décor (5) est rapporté dans l'empreinte (6) de la face externe du module par surmoulage.

5. Bloc de verre selon l'une des revendications 1 à 4, **caractérisé en ce que** l'empreinte externe (6) du module (2,3) recevant l'élément de décor (5) est de forme circulaire et comporte un chanfrein périphérique interne (9) formant un évasement s'adaptant à une base correspondante (7) de l'élément de décor (5), de forme globalement hémisphérique.

6. Bloc de verre selon l'une des revendications 1 à 4, **caractérisé en ce que** l'empreinte externe (6) du module (2,3) recevant l'élément de décor (5) est de forme polygonale et comporte un chanfrein périphérique interne (9) formant un évasement s'adaptant à une base correspondante (7) de l'élément de décor (5), de forme globalement pyramidale.

7. Bloc de verre selon l'une des revendications 1 à 6, **caractérisé en ce que** l'élément de décor (5) logé dans l'empreinte concave (6) est réalisé en verre, de couleur différente de celle du module (2,3) du bloc (1) le supportant.

8. Bloc de verre selon l'une des revendications 1 à 6, **caractérisé en ce que** l'élément de décor (5) logé dans l'empreinte concave (6) est un miroir.

9. Bloc de verre selon l'une des revendications 2 à 4, **caractérisé en ce que** l'élément de décor logé dans l'empreinte externe concave (6) du module (2,3) est constitué par une pluralité de diodes électroluminescentes (10), rapportées sur un support (5A) destiné à être logé par sa base dans l'empreinte (6) de forme correspondante, lesdites diodes (10) étant alimentées par des cellules photovoltaïques (11) disposées sur la même face externe (2b,3b) du module (2,3), autour ou à l'intérieur de l'élément de décor (SA).

## Claims

1. Glass block (1) for decorative purposes for the full or partial erection of a wall, of the type constituted by two hollow modules (2, 3) separately produced by moulding and then fixedly joined against each other by their peripheral edges, in order to form a void (4) between their inner faces (2a, 3a), **characterized in that** said inner faces (2a, 3a) of the modules (2, 3) forming the block (1) are smooth, and **in that** at least one of their outer faces (2b, 3b) comprises a concave cast (6) produced during the moulding thereof and capable of receiving an inset decorative fitting (5), the base of which (7) corresponds substantially to the cast (6) and **in that** the smooth inner face (2a, 3a) of the module (2, 3) comprising the concave cast (6), intended to receive the decorative fitting (5), comprises a corresponding convex zone (8), so as to obtain a module of constant thickness (e).

2. Glass block according to claim 1, **characterized in that** there is a single void (4).

3. Glass block according to one of claims 1 or 2, **characterized in that** the decorative fitting (5) is inset into the cast (6) in the outer face of the module by adhesive bonding.

4. Glass block according to one of claims 1 or 2, **characterized in that** the decorative fitting (5) is inset into the cast (6) in the outer face of the module by overmoulding.

5. Glass block according to one of claims 1 to 4, **characterized in that** the outer cast (6) of the module (2, 3) receiving the decorative fitting (5) is circular in shape and comprises an inner peripheral chamfer (9) forming a flare matching a corresponding base (7) of the decorative fitting (5), with an overall hemispherical shape.

6. Glass block according to one of claims 1 to 4, **characterized in that** the outer cast (6) in the module (2, 3) receiving the decorative fitting (5) is polygonal in shape and comprises an inner peripheral chamfer (9) forming a flare matching a corresponding base (7) of the decorative fitting (5), with an overall pyramidal shape.

7. Glass block according to one of claims 1 to 6, **characterized in that** the decorative fitting (5) accommodated in the concave cast (6) is made of glass, of a colour different from that of the module (2, 3) of the block (1) supporting it.

8. Glass block according to one of claims 1 to 6, **characterized in that** the decorative fitting (5) accommodated in the concave cast(6) is a mirror.

9. Glass block according to one of claims 2 to 4, **characterized in that** the decorative fitting accommodated in the outer concave cast (6) of the module (2, 3) is constituted by a plurality of light-emitting diodes (10), fitted on a support (5A) intended to be accommodated by its base in the cast (6) of corresponding shape, said diodes (10) being supplied by photovoltaic cells (11) arranged on the same outer face (2b,3b) of the module (2, 3), around or inside the decorative fitting (5A).

## Patentansprüche

1. Glasbaustein (1) mit dekorativem Effekt für die gesamte oder partielle Errichtung einer Wand, vom Typ, der aus zwei hohlen Modulen (2, 3) besteht, die getrennt durch Guss ausgeführt und anschließend über ihre Umfangsränder fest gegeneinander gefügt werden, um ein hohles Volumen (4) zwischen ihren Innenseiten (2a, 3a) zu bilden, **dadurch gekennzeichnet, dass** die Innenseiten (2a, 3a) der Module (2, 3), die den Baustein (1) bilden, glatt sind, dass mindestens eine ihrer Außenseiten (2b, 3b) eine konkave Prägung (6) aufweist, die bei dessen Guss erhalten wird und ein angesetztes Dekorelement (5) aufnehmen kann, dessen Basis (7) der Prägung (6) im Wesentlichen entspricht, und dass die glatte Innenseite (2a, 3a) des Moduls (2, 3), die die konkave Prägung (6) aufweist und dazu bestimmt ist, das Dekorelement (5) aufzunehmen, einen entsprechenden konvexen Bereich (8) aufweist, so dass ein Modul mit konstanter Dicke (e) erhalten wird.

2. Glasbaustein nach Anspruch 1, **dadurch gekennzeichnet, dass** nur ein einziges hohles Volumen (4) vorhanden ist.

3. Glasbaustein nach Anspruch 1 oder 2, **dadurch gekennzeichnet, dass** das Dekorelement (5) in der Prägung (6) der Außenseite des Moduls durch Kleben angesetzt ist.

4. Glasbaustein nach Anspruch 1 oder 2, **dadurch gekennzeichnet, dass** das Dekorelement (5) in der Prägung (6) der Außenseite des Moduls durch Abformen angesetzt ist.

5. Glasbaustein nach einem der Ansprüche 1 bis 4, **dadurch gekennzeichnet, dass** die äußere Prägung (6) des Moduls (2, 3), die das Dekorelement (5) aufnimmt, kreisförmig ist und eine innere Umfangschräge (9) aufweist, die eine Erweiterung bildet, die sich an eine entsprechende Basis (7) des insgesamt halbkugelförmigen Dekorelements (5) anpasst.

6. Glasbaustein nach einem der Ansprüche 1 bis 4, **dadurch gekennzeichnet, dass** die äußere Prägung (6) des Moduls (2, 3), die das Dekorelement (5) aufnimmt, mehrkantförmig ist und eine innere Umfangsschräge (9) aufweist, die eine Erweiterung bildet, die sich an eine entsprechende Basis (7) des insgesamt pyramidenförmigen Dekorelements (5) anpasst.

7. Glasbaustein nach einem der Ansprüche 1 bis 6, **dadurch gekennzeichnet, dass** das in der konkaven Prägung (6) eingesetzte Dekorelement (5) aus Glas besteht, dessen Farbe eine andere ist als diejenige des Moduls (2, 3) des Bausteins (1), der es trägt.

8. Glasbaustein nach einem der Ansprüche 1 bis 6, **dadurch gekennzeichnet, dass** das in der konkaven Prägung (6) eingesetzte Dekorelement (5) ein Spiegel ist.

9. Glasbaustein nach einem der Ansprüche 2 bis 4, **dadurch gekennzeichnet, dass** das in der konkaven Prägung (6) des Moduls (2, 3) eingesetzte Dekorelement aus einer Vielzahl von Leuchtdioden (10) besteht, die auf einem Träger (5a) angesetzt sind, der dazu bestimmt ist, über seine Basis in die Prägung (6) mit entsprechender Form eingesetzt zu werden, wobei die Dioden (10) durch Sperrschichtfotozellen (11) versorgt sind, die auf derselben Außenseite (2b, 3b) des Moduls (2, 3) um das Dekorelement (5A) herum oder innerhalb dieses angeordnet sind.
